# EUROPÄISCHE PATENTSCHRIFT

(11) **EP 2 341 206 B1**
(45) Veröffentlichungstag und Bekanntmachung des Hinweises auf die Patenterteilung: **24.08.2016**
(21) Anmeldenummer: 10194395.9
(22) Anmeldetag: 09.12.2010
(51) Int. Cl.: E05D 15/52, E05D 7/04, E05D 15/30

(54) **Fenster mit einem gegen einen Rahmen schwenkbaren Flügel und mit einem Ecklager**
Corner bearing of the wing of a window pivotable against a frame and window with such a corner bearing
Palier d'angle d'un battant oscillant contre un cadre d'une fenêtre et fenêtre dotée d'un tel palier d'angle

(30) Priorität: 05.01.2010 DE 102010000675
(43) Veröffentlichungstag der Anmeldung: 06.07.2011
(73) Patentinhaber: Aug. Winkhaus GmbH & Co. KG, 48291 Telgte (DE)
(72) Erfinder: Bernsmann, Wolfgang, 48291, Telgte (DE); Kaup, Ludger, 48165, Münster (DE); Niehues, Stefan, 48231, Warendorf (DE); Paschert, Clemens, 48324, Sendenhorst (DE)

(56) Entgegenhaltungen:
- EP-A1- 1 849 947
- DE-A1- 10 107 471
- DE-B3-102007 001 927
- DE-T2- 68 903 730
- DE-U1- 8 912 421

## Beschreibung

Die Erfindung betrifft ein Fenster mit einem gegen einen Rahmen schwenkbaren Flügel und mit einem Ecklager, mit einem rahmenseitigen Beschlagteil, einem flügelseitigen Beschlagteil mit einer zwei gegeneinander schwenkbare Lenkhebel aufweisenden Lenkeranordnung mit einem ersten Drehlager zur Lagerung eines ersten Lenkhebels der Lenkeranordnung an dem rahmenseitigen Beschlagteil und mit einem zweiten Drehlager zur Lagerung des zweiten Lenkhebels der Lenkeranordnung an dem flügelseitigen Beschlagteil und mit Längsführungen der Beschlagteile zur Führung der den Drehlagern abgewandten Enden der Lenkhebel und mit einer Verstelleinrichtung zur Verstellung der Position eines Drehlagers. Weiterhin betrifft die Erfindung ein Fenster mit einem gegen einen Rahmen schwenkbaren Flügel und mit einem solchen Ecklager.

Ein solches, an einem Fenster montiertes Ecklager ist beispielsweise aus der EP 2 085 553 A2 bekannt und wird häufig bei Dreh- oder Dreh-/Kipp-Beschlägen eingesetzt. Bei diesem Ecklager ist das rahmenseitige Beschlagteil auf den Rahmen aufgeschraubt. Das flügelseitige Beschlagteil ist mehrteilig aufgebaut und weist einen horizontalen Schenkel mit dem zweiten Drehlager und ein Halteteil auf. Das Halteteil ist fest mit dem Flügel verbunden, während der horizontale Schenkel gegenüber dem Flügel verschieblich geführt ist. Die Verstelleinrichtung ermöglicht eine Verschiebung des horizontalen Schenkels in seiner Längsrichtung. Hierdurch wird die Position des zweiten Drehlagers verstellt. Die Verstelleinrichtung ist jedoch bei niedrig im Raum angeordneten Fenstern nur sehr schwierig zu handhaben. Das flügelseitige Beschlagteil hat wegen der Zweiteiligkeit nur eine geringe Stabilität.

Die DE 89 12 421 U1 offenbart eine Ausstellvorrichtung für den Flügel von Fenstern, Türe oder dergleichen, bei der zwei Lenker über eine Lagerung miteinander verbunden sind. Eine Längsführung für den verstellbaren Lenker ist wie eine Längsführung des anderen Lenkers auf einen feststehenden Bauteil angeordnet. Hierdurch ist die Verstellmöglichkeit der Ausstellvorrichtung stark eingeschränkt.

Die DE 689 03 730 T2 offenbart einen Dreh-Kipp-Beschlag, bei dem zwei Lenker über eine Lagerung miteinander verbunden sind. Ein dritter Lenker verbindet Rahmen und Flügel.

Die DE 101 07 471 A1 offenbart ein Mehrgelenkscharnier in einer Vitrine, bei dem eine Verstelleinrichtung am Flügel angeordnet ist. Ein rahmenseitiges Beschlagteil ist in einer Nut des Rahmens eingehakt.

Der Erfindung liegt das Problem zugrunde, ein Fenster mit einem solchen Ecklager zu schaffen, welches die einfache Handhabung der Verstelleinrichtung bei einer besonders kleinen Falzluft ermöglicht, wobei das Ecklager der eingangs genannten Art so weiter zu bilden ist, dass es eine einfache Handhabung der Verstelleinrichtung ermöglicht, eine hohe Stabilität aufweist und besonders einfach aufgebaut ist.

Dieses Problem wird erfindungsgemäß dadurch gelöst, dass die Verstelleinrichtung zur Verstellung der Position des ersten Drehlagers auf dem rahmenseitigen Beschlagteil ausgebildet ist, dass das rahmenseitige Beschlagteil eine zur Verschraubung mit dem Rahmen vorgesehene Bodenplatte und eine auf der Bodenplatte verschieblich geführte Ecklagerplatte mit dem ersten Drehlager hat, dass die Verstelleinrichtung zur Verstellung der Position der Ecklagerplatte gegenüber der Bodenplatte ausgebildet ist, dass das erste Drehlager eine in der Ecklagerplatte befestigte Drehachse hat und dass eine Längsführung für den zweiten Lenkhebel in der Ecklagerplatte angeordnet ist und dass das rahmenseitige Beschlagteil zusammen mit der Verstelleinrichtung in eine Ausnehmung des Rahmens eingesetzt ist und bündig mit der Oberseite des Rahmens abschließt.

Durch diese Gestaltung ist die Verstelleinrichtung bei geöffnetem Flügel von oben zugänglich. Daher ist die Handhabung der Verstelleinrichtung auch bei sehr niedrig im Raum angeordneten Fenstern besonders komfortabel. Eine Selbstverstellung der Verstelleinrichtung wird dank der Erfindung zudem zuverlässig vermieden, weil Bewegungen des Flügels von dem fest mit dem flügelseitigen Beschlagteil verbundenen zweiten Drehlager abgestützt werden. Das Ecklager hat hierdurch zudem eine besonders hohe Stabilität. Das Ecklager weist zudem eine geringe Bauhöhe auf und ist im geschlossenen Zustand des Fensters vollständig von dem Flügel verdeckt. Die Verstellung des ersten Drehlagers gestaltet sich konstruktiv besonders einfach, weil das rahmenseitige Beschlagteil eine zur Verschraubung mit dem Rahmen vorgesehene Bodenplatte und eine auf der Bodenplatte verschieblich geführte Ecklagerplatte mit dem ersten Drehlager hat und weil die Verstelleinrichtung zur Verstellung der Position der Ecklagerplatte gegenüber der Bodenplatte ausgebildet ist. Zur weiteren Vereinfachung des Aufbaus des erfindungsgemäßen Ecklagers trägt es bei, dass das erste Drehlager eine in der Ecklagerplatte befestigte Drehachse hat. Vorzugsweise ist die Drehachse in der Ecklagerplatte eingepresst. Eine Veränderung der Ausrichtung der dem rahmenseitigen Beschlagteil zugewandten Enden der beiden Lenkhebel relativ zueinander lässt sich einfach vermeiden, weil eine Längsführung für den zweiten Lenkhebel in der Ecklagerplatte angeordnet ist. Durch diese Gestaltung wird bei der Betätigung der Verstelleinrichtung das erste Drehlager gleichzeitig mit der Längsführung des zweiten Lenkhebels bewegt. Durch diese Gestaltung ist das rahmenseitige Beschlagteil außerhalb der Falzluft zwischen Flügel und Rahmen angeordnet. Da zudem das flügelseitige Beschlagteil einfach in einer entsprechend gestalteten Ausnehmung im Flügel eingesetzt ist und bündig mit der Oberseite des Flügels abschließen kann, sind im günstigsten Fall ausschließlich die Lenkhebel in der Falzluft angeordnet. Damit wird die beschriebene einfache Handhabung der Verstelleinrichtung bei einer besonders kleinen Falzluft ermöglicht.

Das erfindungsgemäße Fenster weist eine besonders hohe Stabilität auf, wenn das flügelseitige Beschlagteil als einstückiges, das zweite Drehlager und die Längsführung für den ersten Lenkhebel aufweisendes Bauteil ausgebildet ist.

Zur weiteren Vereinfachung der Verstellung des ersten Drehlagers trägt es gemäß einer anderen vorteilhaften Weiterbildung der Erfindung bei, wenn die Verstelleinrichtung eine Verstellschraube mit zum Ansetzen eines Drehwerkzeuges vorgesehenen Formschlussflächen hat und wenn das rahmenseitige Beschlagteil eine bis zu den Formschlussflächen geführte Ausnehmung hat. Durch diese Gestaltung sind die Formschlussflächen bei von dem Rahmen weg geschwenktem Flügel zugänglich, so dass die Verstellschraube der Verstelleinrichtung einfach durch Ansetzen eines geeigneten Drehwerkzeuges verdreht werden kann. Damit lässt sich das rahmenseitige Beschlagteil mit der Verstelleinrichtung vollständig in einer entsprechend gestalteten Ausnehmung in einen Holm des Rahmens einsetzen. Hierdurch lassen sich sämtliche Bauteile der Verstelleinrichtung außerhalb der Falzluft zwischen Rahmen und Flügel anordnen, so dass die Falzluft besonders klein bemessen sein kann.

Eine Schwächung der Ecklagerplatte durch die zu den Formschlussflächen geführte Ausnehmung lässt sich gemäß einer anderen vorteilhaften Weiterbildung der Erfindung einfach vermeiden, wenn die bis zu den Formschlussflächen geführte Ausnehmung in der Bodenplatte angeordnet ist.

Zur weiteren Erhöhung der Stabilität des erfindungsgemäßen Ecklagers trägt es bei, wenn die Ecklagerplatte einen Führungsabschnitt der Bodenplatte umgreift.

Bei Kunststofffenstern weist der Rahmen häufig ein Verstärkungsprofil auf. Solche Fenster weisen gemäß einer anderen vorteilhaften Weiterbildung der Erfindung eine besonders hohe Stabilität auf, wenn die Bodenplatte des rahmenseitigen Beschlagteils auf einem Verstärkungsprofil des Rahmens befestigt ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Eckbereich eines Fensters mit einem Ecklager,
- Fig. 2: eine Ansicht von oben auf das Ecklager aus Figur 1,
- Fig. 3: eine Ansicht von unten auf das Ecklager aus Figur 1.

Figur 1 zeigt einen Eckbereich eines einen gegen einen Rahmen 1 schwenkbaren Flügels 2 aufweisenden Fensters mit einem Ecklager 3. Das Ecklager 3 hat ein rahmenseitiges Beschlagteil 4 und ein flügelseitiges Beschlagteil 5. Das rahmenseitige Beschlagteil 4 ist über eine Lenkeranordnung 6 mit einem ersten Lenkhebel 7 und einem zweiten Lenkhebel 8 mit dem flügelseitigen Beschlagteil 5 verbunden. Der erste Lenkhebel 7 ist über ein erstes Drehlager 9 mit dem rahmenseitigen Beschlagteil 4 verbunden. Der zweite Lenkhebel 8 ist über ein zweites Drehlager 10 mit dem flügelseitigen Beschlagteil 5 verbunden. Die Beschlagteile 4, 5 weisen jeweils Längsführungen 11, 12 zur Führung der den Drehlagern 9, 10 abgewandten Enden der Lenkhebel 7, 8 auf, wobei die Längsführung 11 im flügelseitigen Beschlagteil 5 in Figur 3 dargestellt ist. Das rahmenseitige Beschlagteil 4 hat eine Verstelleinrichtung 13 zur Verstellung der Position des ersten Drehlagers 9 und ist zusammen mit der Verstelleinrichtung 13 in eine Ausnehmung 14 des Rahmen 1 eingesetzt. Das rahmenseitige Beschlagteil 4 schließt zudem bündig mit der Oberseite des Rahmens 1 ab.

Figur 2 zeigt eine Ansicht auf das Ecklager 3 vom oben. Hierbei ist zu erkennen, dass die Verstelleinrichtung 13 eine in einer Bodenplatte 15 drehbare Verstellschraube 16 aufweist. Die Verstellschraube 16 ist über eine Verstellmutter 17 mit einer verschieblich auf der Bodenplatte 15 geführten Ecklagerplatte 18 gekoppelt. Das erste Drehlager 9 hat eine auf der Ecklagerplatte 18 befestigte Drehachse 19, während die Bodenplatte 15 mit dem Rahmen 1 verschraubt ist. Die Bodenplatte 15 hat eine bis zu Formschlussflächen 20 der Verstellschraube 16 geführte Ausnehmung 21. An den Formschlussflächen 20 lässt sich ein nicht dargestelltes Drehwerkzeug zum Verdrehen der Verstellschraube 16 ansetzen. Bei dem Drehwerkzeug kann es sich beispielsweise um einen Innenvielzahn oder dergleichen handeln.

Figur 3 zeigt zur Verdeutlichung das Ecklager 3 von unten. Zur Vereinfachung sind der Rahmen 1 und der Flügel 2 in Figur 3 nicht dargestellt. Hierbei ist zu erkennen, dass die Ecklagerplatte 18 einen Führungsabschnitt 22 der Bodenplatte 15 umgreift.

## Patentansprüche

1. Fenster mit einem gegen einen Rahmen (1) schwenkbaren Flügel (2) und mit einem Ecklager (3), mit einem rahmenseitigen Beschlagteil (4), einem flügelseitigen Beschlagteil (5) mit einer zwei gegeneinander schwenkbare Lenkhebel (7, 8) aufweisenden Lenkeranordnung (6) mit einem ersten Drehlager (9) zur Lagerung eines ersten Lenkhebels (7) der Lenkeranordnung (6) an dem rahmenseitigen Beschlagteil (4) und mit einem zweiten Drehlager (10) zur Lagerung des zweiten Lenkhebels (8) der Lenkeranordnung (6) an dem flügelseitigen Beschlagteil (5) und mit Längsführungen (11, 12) der Beschlagteile (4, 5) zur Führung der den Drehlagern (9, 10) abgewandten Enden der Lenkhebel (7, 8) und mit einer Verstelleinrichtung (13) zur Verstellung der Position eines Drehlagers (9), **dadurch gekennzeichnet, dass** die Verstelleinrichtung (13) zur Verstellung der Position des ersten Drehlagers (9) auf dem rahmenseitigen Beschlagteil (4) ausgebildet ist, dass das rahmenseitige Beschlagteil (4) eine zur Verschraubung mit dem Rahmen (1) vorgesehene Bodenplatte (15) und eine auf der Bodenplatte (15) verschieblich geführte Ecklagerplatte (18) mit dem ersten Drehlager (9) hat, dass die Verstelleinrichtung (13) zur Verstellung der Position der Ecklagerplatte (18) gegenüber der Bodenplatte (15) ausgebildet ist, dass das erste Drehlager (9) eine in der Ecklagerplatte (18) befestigte Drehachse (19) hat und dass die Längsführung (12) für den zweiten Lenkhebel (8) in der Ecklagerplatte (18) angeordnet ist und dass das rahmenseitige Beschlagteil (4) zusammen mit der Verstelleinrichtung (13) in eine Ausnehmung (14) des Rahmens (1) eingesetzt ist und bündig mit der Oberseite des Rahmens (1) abschließt.

2. Fenster mit einem Ecklager nach Anspruch 1, **dadurch gekennzeichnet, dass** das flügelseitige Beschlagteil (5) als einstückiges, das zweite Drehlager (10) und die Längsführung (11) für den ersten Lenkhebel (7) aufweisendes Bauteil ausgebildet ist.

3. Fenster mit einem Ecklager nach einem der vorhergehenden Ansprüche, **dadurch gekennzeichnet, dass** die Verstelleinrichtung (13) eine Verstellschraube (16) mit zum Ansetzen eines Drehwerkzeuges vorgesehenen Formschlussflächen (20) hat und dass das rahmenseitige Beschlagteil (5) eine bis zu den Formschlussflächen (20) geführte Ausnehmung (21) hat.

4. Fenster mit einem Ecklager nach Anspruch 3, **dadurch gekennzeichnet, dass** die bis zu den Formschlussflächen (20) geführte Ausnehmung (21) in der Bodenplatte (15) angeordnet ist.

5. Fenster mit einem Ecklager nach einem der Ansprüche 1 bis 4, **dadurch gekennzeichnet, dass** die Ecklagerplatte (18) einen Führungsabschnitt (22) der Bodenplatte (15) umgreift.

6. Fenster nach Anspruch 1, **dadurch gekennzeichnet, dass** die Bodenplatte (15) des rahmenseitigen Beschlagteils (4) auf einem Verstärkungsprofil des Rahmens (1) befestigt ist.

## Claims

1. Window with a casement (2) being pivotable against a frame (1), and with a corner bearing (3), with a fitting component on the frame side (4), a fitting component on the casement side (5) with a control arrangement (6), having two control levers (7, 8) being pivotable against each other, with a first pivot bearing (9) for bearing a first control lever (7) of the control arrangement (6) on the fitting component on the frame side (4) and with a second pivot bearing (10) for bearing the second control lever (8) of the control arrangement (6) on the fitting component on the casement side (5) and with longitudinal guidings (11, 12) of the fitting components (4, 5) for guiding the ends of the control lever (7, 8) facing away from the pivot bearings (9, 10) and with an adjustment unit (13) for adjusting the position of a pivot bearing (9), **characterised in that** the adjustment unit (13) for adjusting the position of the first pivot bearing (9) is formed on the fitting component on the frame side (4), **in that** the fitting component on the frame side (4) has a base plate (15), provided for being screwed together with the frame (1), and a corner bearing plate (18), that is moveably guided on the base plate (15), with the first pivot bearing (9), **in that** the adjustment unit (13) for adjusting the position of the corner bearing plate (18) is formed opposite the base plate (15), **in that** the first pivot bearing (9) has a pivot axis (19) attached in the corner bearing plate (18), and **in that** the longitudinal guiding (12) for the second control lever (8) is arranged in the corner bearing plate (18), and **in that** the fitting component on the frame side (4) is inserted, together with the adjustment unit (13), in a recess (14) of the frame (1) and is flush with the top side of the frame (1).

2. Window with a corner bearing according to claim 1, **characterised in that** the fitting component on the casement side (5) is formed as a one-piece component and has the second pivot bearing (10) and the longitudinal guiding (11) for the first control lever (7).

3. Window with a corner bearing according to one of the preceding claims, **characterised in that** the adjustment unit (13) has an adjusting screw (16) with form-fit areas (20) provided for applying a turning tool, and **in that** the fitting component on the casement side (5) has a recess (21) guided up to the form-fit areas (20).

4. Window with a corner bearing according to claim 3, **characterised in that** the recess (21) that is guided up to the form-fit areas is arranged in the base plate (15).

5. Window with a corner bearing according to one of the claims 1 to 4, **characterised in that** the corner bearing plate (18) surrounds a guiding section (22) of the base plate (15).

6. Window according to claim 1, **characterised in that** the base plate (15) of the fitting component on the frame side (4) is mounted on a reinforcing profile of the frame (1).

## Revendications

1. Fenêtre avec un vantail (2), pouvant pivoter contre un châssis (1), et avec un palier d'angle (3), avec un composant de ferrure du côté du châssis (4), un composant de ferrure du côté du vantail (5) avec un dispositif de commande (6) ayant deux leviers de commande (7, 8) pouvant pivoter l'un autour de l'autre, avec un premier support de pivot (9) pour soutenir un premier levier de commande (7) du dispositif de commande (6) sur le composant de ferrure du côté du châssis (4) et avec un second support de pivot (10) pour soutenir le second levier de commande (8) du dispositif de commande (6) sur le composant de ferrure du côté du vantail (5) et avec des guides longitudinaux (11, 12) des composants de ferrure (4, 5) pour guider les extrémités du levier de commande (7, 8) à l'opposé des supports de pivot (9, 10) et avec une unité de réglage (13) pour régler la position d'un support de pivot (9), **caractérisée en ce que** l'unité de réglage (13) pour régler la position du premier support de pivot (9) se trouve sur le composant de ferrure du côté du châssis (4), **en ce que** le composant de ferrure du côté du châssis (4) a une plaque de base (15), conçue pour être vissée avec le châssis (1), et une plaque du palier d'angle (18), qui est guidée mobile sur la plaque de base (15), avec le premier support de pivot (9), **en ce que** l'unité de réglage (13) pour régler la position de la plaque du palier d'angle (18) se situe à l'opposé de la plaque de base (15), **en ce que** le premier support de pivot (9) a un axe de pivotement (19) attaché sur la plaque du palier d'angle (18), et **en ce que** le guide longitudinal (12) pour le second levier de commande (8) est disposé sur la plaque du palier d'angle (18), et **en ce que** le composant de ferrure du côté du châssis (4) est inséré, avec l'unité de réglage (13), dans un renfoncement (14) du châssis (1) et se trouve à ras du côté supérieur du châssis (1).

2. Fenêtre avec un palier d'angle selon la revendication 1, **caractérisée en ce que** le composant de ferrure du côté du vantail (5) est construit comme un composant monobloc et a le second support de pivot (10) et le guide longitudinal (11) pour le premier levier de commande (7).

3. Fenêtre avec un palier d'angle selon l'une quelconque des revendications précédentes, **caractérisée en ce que** l'unité de réglage (13) a une vis de réglage (16) avec zones de forme adaptable (20) pour application d'un outil de tournage, et **en ce que** le composant de ferrure du côté du vantail (5) a un renfoncement (21) coulissant vers le haut en direction des zones de forme adaptable (20).

4. Fenêtre avec un palier d'angle selon la revendication 3, **caractérisée en ce que** le renfoncement (21) coulissant vers le haut en direction des zones de forme adaptable, se trouve sur la plaque de base (15).

5. Fenêtre avec un palier d'angle selon l'une des revendications 1 à 4, **caractérisée en ce que** la plaque du palier d'angle (18) entoure une section de guidage (22) de la plaque de base (15).

6. Fenêtre selon la revendication 1, **caractérisée en ce que** la plaque de base (15) du composant de ferrure du côté du châssis (4) est montée sur un profilé de renfort du châssis (1).
